# EUROPÄISCHE PATENTSCHRIFT

(11) **EP 2 616 692 B1**
(45) Veröffentlichungstag und Bekanntmachung des Hinweises auf die Patenterteilung: **29.07.2015**
(21) Anmeldenummer: 11797180.4
(22) Anmeldetag: 18.08.2011
(51) Int. Cl.: F15B 15/10

(54) **LINEARANTRIEB**
LINEAR ACTUATOR
ENTRAÎNEMENT LINÉAIRE

(30) Priorität: 15.09.2010 DE 102010045437
(43) Veröffentlichungstag der Anmeldung: 24.07.2013
(73) Patentinhaber: Forschungszentrum Jülich GmbH, 52425 Jülich (DE)
(72) Erfinder: KRASIKOV, Yuri, 53123 Bonn (DE); NEUBAUER, Olaf, 52428 Jülich (DE); CASTANO BARDAWIL, David, Antonio, 52428 Jülich (DE)
(86) Internationale Anmeldenummer: PCT/DE2011/001636
(87) Internationale Veröffentlichungsnummer: WO 2012/034551

(56) Entgegenhaltungen:
- EP-A1- 1 532 872
- DE-A1- 3 542 547
- GB-A- 2 258 498
- JP-A- 62 220 767
- SADAKOV S ET AL: "Conceptual design of the ITER upper port plug for charge exchange diagnostic", FUSION ENGINEERING AND DESIGN, ELSEVIER SCIENCE PUBLISHERS, AMSTERDAM, NL, Bd. 84, Nr. 7-11, 1. Juni 2009 (2009-06-01), Seiten 1671-1675, XP026171772, ISSN: 0920-3796, DOI: 10.1016/J.FUSENGDES.2008.12.056 [gefunden am 2009-06-10] in der Anmeldung erwähnt

## Beschreibung

Die Erfindung betrifft einen Linearantrieb, insbesondere einen doppeltwirksamen Linearantrieb für den Einsatz als Aktuator in einem Fusionsexperiment.

### Stand der Technik

Im Rahmen des internationalen Fusionsexperiments ITER soll eine Fusionsanlage entstehen, die einen Netto-Energiegewinn erzielen kann. Als Vorläufer von ITER wurde zunächst JET (= Joint European Torus), ein so genannter Tokamak gebaut, der derzeit das weltweit größte Fusionsexperiment darstellt und als Prüfstand dient, auf dem die Gültigkeit und Durchführbarkeit zahlreicher wissenschaftlicher und technologischer Optionen getestet wurde, zu denen insbesondere auch vielfältige Diagnosemethoden gehören.

Derzeit werden umfangreiche Konzept-Designstudien für das ITER-CXRS-Diagnostiksystem fortgeführt, wobei schwerpunktmäßig die "Referenz-Option" für die Komponenten im CXRS Port Plug weiter entwickelt werden. Hierzu gehören als wesentliche Komponenten ein Shutter, der zum Schutz des ersten Spiegels vor Erosion und Deposition über einen pneumatischen Aktuator schnell (< 1 s) geschlossen werden kann, sowie ein herausziehbares Rohr, welches an seiner Spitze den Shutter sowie den ersten Spiegel trägt, und welches per remote-handling einen häufigeren Austausch des ersten Spiegels ermöglicht.

Weiterhin wurden für die CXRS Referenz-Option Konzepte für eine Kassette mit den beiden Funktionen Neutronenabschirmung und Tragrahmen für den optischen Aufbau sowie schließlich für die Spiegelhalter entwickelt, welche neben der präzisen Halterung und Justierung der Spiegel auch deren Kühlung und Heizung unter Vakuum ermöglichen. Begleitend zur Konzeptentwicklung für die Komponenten wurden detaillierte Studien zur Neutronenbelastung sowie zur Aktivierung der Port Plug Komponenten durchgeführt. Die Studien zur Lebensdauer des ersten Spiegels wurden durch Experimente zu Erosion und Deposition sowie durch Modellrechnungen zur Übertragung der Ergebnisse auf ITER-Verhältnisse fortgesetzt.

Die Aktuatorik bezeichnet ein Teilgebiet der Antriebstechnik, wobei der Begriff Aktorik allgemein das Erzeugen einer Bewegung oder Verformung meint und somit in vielen technischen Disziplinen, wie z. B. der Regelungstechnik, Automatisierungstechnik oder Mechatronik, verwendet wird.

So genannte Aktoren (Wandler; auch: Aktuatoren) setzen elektronische Signale, beispielsweise von einem Steuerungscomputer, in mechanische Bewegung oder andere physikalische Größen um und greifen so regulierend in das Regelungssystem ein und/oder geben Sollgrößen vor.

Im klassischen Sinne kann Aktorik dabei jede Art von Bewegungserzeugung sein, insbesondere neben der biologischen (Stimulation einer Muskelfaser) und elektromechanischen (Rotation einer Welle oder Translation der beweglichen Komponente eines Linearsystems) auch die mechanische Bewegung. Bei der rein mechanischen Bewegung wird zudem unterschieden zwischen einer pneumatischen Bewegung mittels eines Pneumatikzylinders und einer hydraulischen Bewegung mittels eines Hydraulikzylinders.

Linearantriebe sind Antriebssysteme, die eine lineare Bewegung erzeugen. Zu den Linearantrieben gehören unter anderem Spindeltriebe, Linearmotoren, elektromechanische Zylinder (z. B. Elektromotor mit Spindeltrieb), Pneumatikzylinder, Hydraulikzylinder, Gasdruckfedem, Zahnstangenantriebe und Zahnriemenantriebe.

Ein Pneumatikzylinder ist ein mittels eines Gases, insbesondere mittels Druckluft, betriebener Arbeitszylinder. Im Unterschied zum Pneumatikzylinder, der mit einem Arbeitsgas arbeitet, wird bei einem Hydraulikzylinder die Energie aus einer Hydraulikflüssigkeit, die von einem hydraulischen Druckspeicher oder einer Hydraulikpumpe geliefert wird, in eine einfach steuerbare, geradlinig wirkende Kraft umgesetzt.

Man unterscheidet grundsätzlich zwischen einseitig und beidseitig mit Druckluft oder der Hydraulikflüssigkeit beaufschlagbaren Zylindern, auch einfachwirkende, bzw. doppeltwirkende Zylinder genannt. Einfachwirkende Zylinder haben nur eine Kolbenseite, die mit Druckluft oder Hydraulikflüssigkeit beaufschlagt wird. Arbeit kann dadurch nur in eine Richtung verübt werden. Die Rückbewegung erfolgt durch die Eigenmasse oder eine Fremdkraft (beispielsweise eine Feder). Bei doppeltwirkenden Zylindern sind zwei gegenüberliegende Kolbenflächen vorhanden. Der Zylinder hat dadurch zwei aktive Bewegungsrichtungen.

Neben Kolbenstangen aufweisenden Pneumatikzylindern sind auch Balgzylinder bekannt. Da sie keine Kolbenstange im Inneren aufweisen, kann die Einbauhöhe deshalb deutlich verringert werden. Balgzylinder werden häufig anstelle von hydraulischen Stahlzylindern als Anpresszylinder in schwierigen und rauen Umgebungsbedingungen eingesetzt. Balgzylinder sind formstabile Elemente aus hochanspruchsvollen Elastomeren mit einvulkanisierten textilen Festigkeitsträgern. Bei Anwendungen im Vakuum werden auch Edelstahlbalgzylinder eingesetzt. Balgzylinder erzeugen die überwiegend lineare Bewegung über die Walkung der hochflexiblen Außenhülle. Der Balg hat keine gegeneinander bewegten mechanischen Reibungsstellen (Dichtungen). Es entsteht deshalb keine Haftreibung (Stick-Slip-Effekt). Die Balgzylinder sprechen deshalb selbst bei geringen Druckänderungen sofort und gleichmäßig an. Balgzylinder können auch bei widrigen Umgebungsbedingungen wie Schmutz, Staub, Granulat oder Schlamm in der Regel verschleißfrei eingesetzt werden.

Balgzylinder können in pneumatischen Anwendungen sowohl mit Druckluft sowie mit weiteren gasförmigen Medien, wie z. B. Stickstoff, betrieben werden. In Niederdruckbereichen ist ebenfalls die Verwendung von hydraulischen Medien, wie z. B. Wasser und Glykol, zulässig. Aus EP 1 532 872 B1 ist beispielsweise eine Vorrichtung zum Verdichten von Tabak bekannt, bei der zwei einzeln beaufschlagbare Balgzylinder eingesetzt werden, um ein Verdichtungselement linear in entgegengesetzte Richtungen zu verschieben.

Aus DE 35 42 547 A1 ist ein Balgzylinder gemäß dem Oberbegriff von Anspruch 1 bekannt.

Ferner ist aus GB 2 258 498 A ein linearer Antrieb mit einem Gehäuse mit einer Endplatte und einer Stirnplatte bekannt, bei dem im Inneren des Gehäuses ein beweglich ausgeführter und mit einer Kolbenstange verbundener Kolben angeordnet ist. Der Kolben ist über ein erstes Balgsystem mit der Endplatte verbunden und bildet einen äußeren und einen Inneren Hohlraum aus. Die mit dem Gehäuse fest verbundene Endplatte weist wenigstens ein Mittel zur Zu- und Abführung für ein flüssiges Medium für den inneren Hohlraum auf. Ferner weist die mit dem Gehäuse fest verbundene Endplatte ein weiteres Mittel zur Zu- und Abführung für ein gasförmiges Medium für den äußeren Hohlraum auf. Das gasförmige Medium kann zudem über ein weiteres Mittel zur Zu- und Abführung durch den Kolben in den Hohlraum zwischen Kolben und Stirnplatte gelangen. Die mit dem Gehäuse fest verbundene Stirnplatte weist eine Öffnung zur Durchführung der Kolbenstange aus dem Gehäuse heraus auf und ist gegenüber dem beweglichen Kolben durch ein zweites Balgsystem abgedichtet.

Für die Anwendung eines Linearantriebs als Aktuator in einem Fusionsexperiment sind besondere Anforderungen zu erfüllen. Alle optischen Systeme in ITER basieren auf metallischen Spiegeln. Diese sind direkt einem Plasmastrahl ausgesetzt und unterliegen daher der Erosion und Ablagerungsprozessen, die ihre optischen Eigenschaften, wie beispielsweise die Reflektivität, nachhaltig beeinflussen. Dies wirkt sich regelmäßig negativ auf die spektroskopischen Signale aus. Diese Spiegel werden daher durch einen über einen Aktuator gesteuerten Shutter geschützt, der nur zu bestimmten Zeiten öffnet, und so den Plasmastrahl auf den Spiegel zulässt. Das Öffnen und Schließen muss schnell (< 1 s) erfolgen und die Lebensdauer eines solchen Aktuators sollte möglichst lang sein, da ein regelmäßiger Austausch nicht vorgesehen und nur mit unverhältnismäßig hohem Aufwand durchgeführt werden kann.

In [1] wird eine neue Konzeptstudie zu einer Versuchsanordnung für ein ITER Experiment beschrieben, bei der als wesentliche Komponenten ein herausziehbares Rohr, welches an seiner Spitze den Shutter sowie den ersten Spiegel trägt, und welches per remote-handling einen häufigeren Austausch des ersten Spiegels ermöglicht, beschrieben wird. Der Shutter wird über einen pneumatischen Aktuator gesteuert. Der Aktuator weist zwei, einen inneren und einen äußeren Balg auf. Der innere Balg wirkt wie ein pneumatischer Zylinder mit einer Hublänge von ca. 2 mm. Sobald der Aktuator unter Druck gesetzt wird, werden über zwei elastische Platten die beiden Arme des Shutters nach außen gebogen, so dass der Shutter öffnet. Der äußere Balg sichert zusammen mit dem inneren Balg gegenüber dem Vakuum doppelt ab. Auf diese Weise kann eine Reibung des Kolbens im Vakuum gegen die innere Gehäusewand vermieden werden. Die einzigen Oberflächen, die noch einer Reibung ausgesetzt sind, befinden sich vorteilhaft in dem mit einem Medium gefüllten inneren Volumen des Aktuators. Die Konstruktion des Aktuators ist auf drei Drehbewegungen und zwei Auslenkungen beschränkt, und lässt daher nur eine Bewegung entlang der Achse zu.

Eine Funktionsdarstellung eines Aktuators, wie er derzeit beim Diagnosesystem cCXRS für den ITER Tokamak Experimental Fusionsreaktor eingesetzt wird, ist der Figur 1 zu entnehmen. Dieser Aktuator arbeitet nach demselben Prinzip, wie er in der Industrie bereits eingesetzt wird. Es handelt sich dabei um einen linearen, einfachwirkenden pneumatischen Aktuator, bei dem ein Kolben (2) im Inneren eines Zylinders (1) die gewünschte Bewegung (Doppelpfeil) ausführt. Im Unterschied zu den aus der Industrie bekannten Aktuatoren weist dieser jedoch anstelle von Dichtungen, die gegen ein Medium abdichten, für die extremen Bedingungen bei den ITER Experimenten einen doppelten Balg (3) auf. Über den zentralen Einlass wird ein fluides Medium M1 zur Bewegung des Kolbens eingeführt. Dieses drückt den Kolben in (+) Richtung. Die Gegenbewegung (-) wird über die Federkraft des Balges realisiert. Der doppelte Balg kann mit einem Prüfgas beaufschlagt werden, welches dazu dient, eine Undichtigkeit zwischen den Hohlräumen des Vakuums und des ersten Mediums M1 zu detektieren. Nachteilig kommt es bei einer Bewegung des Kolbens zu einer Reibung entlang der Flächen, die in der Figur mit (R) gekennzeichnet sind.

Ferner ist aus bislang unveröffentlichten Präsentationen zu einem ITER Divertor Thomson-Streuungs-Diagnosesystem ein Aktuator bekannt, wie er aus der Figur 2 zu entnehmen ist. Es handelt sich auch hierbei um einen linearen, einfachwirkenden pneumatischen Aktuator, bei dem ein Kolben (2) im Inneren eines Zylinders (1) die gewünschte Bewegung (Doppelpfeil) ausführt. In diesem Fall übernimmt der Balg (3) die Abdichtung gegenüber dem fluiden Medium (M1), welches durch eine zentrale Öffnung über eine Drucksteuerung ein- und ausgelassen wird. Bei dieser Ausführung kann der Kolben (2) nicht nur eine lineare Bewegung entlang des Doppelpfeils ausführen, sondern es ist nachteilig auch eine leichte Drehbewegung des Kolbens sowie eine Kippbewegung innerhalb des Zylinders möglich, wie durch die weiteren Pfeile in der Figur 2 angedeutet. Um diesen Nachteil zu beheben, wäre ein zusätzlich angeordnetes Gleitlager notwenig.

### Aufgabe und Lösung.

Die Aufgabe der Erfindung ist es, einen wartungsarmen Linearantrieb bereit zustellen, der auch unter extremen Umgebungsbedingungen, wie hohe Temperaturen, Ultrahoch-Vakuum, Wärmestrahlung, elektromagnetische Felder und Neutronenfluss, präzise und langlebig arbeitet. Der Linearantrieb sollte als Stellmotor für eine Blende/Verschlussauslöser oder als Antriebsmechanismus für eine Sensorbewegung geeignet sein. Ferner sollte er mit unterschiedlichen Fluiden, d. h. Gasen oder auch Flüssigkeiten betrieben werden können.

Die Aufgabe der Erfindung wird gelöst durch eine Vorrichtung gemäß Hauptanspruch. Vorteilhafte Ausgestaltungen der Vorrichtung sind in den darauf rückgezogenen Ansprüchen zu finden.

### Gegenstand der Erfindung

Der erfindungsgemäße Aktuator ermöglicht vorteilhaft eine doppeltwirkende Linearbewegung ohne Reibung und ohne Schmierung. Er ist insbesondere für den Einsatz in extremer Umgebung konzipiert, wie beispielsweise hohe Temperaturen bis 400 °C, Ultrahochvakuum < 10⁻⁶ Pa, thermische Strahlung sowie elektromagnetische Felder und Neutronenflüsse. Er ist damit besonders geeignet, als Linearmotor für einen Shutter oder als Linearantrieb für einen Sensor in einem ITER Experiment eingesetzt zu werden.

Der Aktuator kann verschiedene Größen annehmen und mit unterschiedlichen Fluiden betrieben werden. Der Hub des Kolbens des Aktuators ist dabei prinzipiell von den konstruktiven Anforderungen abhängig, nämlich der Wandstärke, dem inneren bzw. äußeren Durchmesser, dem Material und der Anzahl der flexiblen Elemente, die die Erfindung insbesondere ausmachen. Das ungefähre Verhältnis zwischen dem äußeren Durchmesser und dem Hub liegt in der Regel im Bereich von 40 bis 100. Der erfindungsgemäße Aktuator ist in einer speziellen Ausführungsform insbesondere für schnelle, kleine Bewegungen im Bereich von -5 bis +10 mm ausgelegt.

Auf Grund der nicht vorhandenen Reibung und Schmierung ist der erfindungsgemäße Aktuator besonders langlebig und verlässlich. Zudem kann die zur Steuerung des Aktuators benötigte Fluidströmung gleichzeitig für die Kühlung des Aktuators und umliegender Teile eingesetzt werden.

Der Aktuator weist ein im Wesentlichen zylindrisches Gehäuse mit einer Endplatte, einer Stirnplatte sowie einen im Inneren des Gehäuses beweglich angeordneten und mit einer Kolbenstange verbundenen Kolben auf.

Während im Maschinenbau ein Kolben als ein bewegliches Bauteil verstanden wird, das zusammen mit einem feststehenden Bauteil einen abgeschlossenen Hohlraum bildet und dessen Volumen verändert werden kann, wird im Rahmen der Erfindung der Begriff Kolben für ein bewegliches Bauteil verwendet, welches sich im Inneren des Aktuatorgehäuses befindet, aber von seinen Ausmaßen nicht gasdicht an die Gehäusewand heranreicht, und somit zusammen mit dieser keine zwei abgeschlossenen Hohlräume ausbildet. Dennoch weist der erfindungsgemäße Kolben eine fest mit ihm verbundene Kolbenstange und auf beiden Seiten eine Kolbenfläche auf.

Die mit dem Gehäuse fest verbundene Endplatte umfasst die Zu- und Ableitungen für zwei fluide Medien. Da der erfindungsgemäße Aktuator doppeltwirksam ausgestaltet ist, wird eine positive Bewegung des Kolbens über ein erstes Medium bewirkt, und die negative Gegenbewegung aktiv durch ein zweites Medium.

Die Zuleitung für die positive Bewegung des Kolbens ist zentral angeordnet und reicht in das Innere des Gehäuses hinein. Die Zu- und Ableitung für das zweite Medium sind vorteilhaft am äußeren Rand der Endplatte vorgesehen.

Die ebenfall fest mit dem Gehäuse verbundene Stirnplatte weist eine Öffnung auf, durch die die Kolbenstange aus dem Gehäuse heraus geführt wird. Die Öffnung ist gegenüber der beweglichen Kolbenstange durch keine Dichtung abgedichtet. Die Abdichtung gegenüber der beweglichen Kolbenstange erfolgt durch ein Balgsystem, welches die Stirnplatte des Gehäuses und den Kolben verbindet. Der Kolben weist im Inneren des Gehäuses selbst eine im Wesentlichen zylindrische Aufweitung auf, die um die zentrale Zuleitung des ersten fluiden Mediums herumreicht.

Flexible Elemente, die sowohl mit der axialen Zuleitung des ersten fluiden Mediums als auch mit der zylindrischen Aufweitung des Kolbens fest verbunden sind, ermöglichen eine lineare Bewegung des Kolbens innerhalb des Gehäuses, ohne dass es zu einer Verdrehung des Kolbens oder zu einem Kippen innerhalb des Gehäuses kommen kann. Die im Wesentlichen zylindrische Aufweitung des Kolbens wird über wenigstens ein flexibles Element in einem radialen festen Abstand um die zentrale Zuführungsleitung gehalten, wobei eine Bewegung des Kolbens (Hub) entlang der zentralen Zuführungsleitung auf Grund der Flexibilität der Elemente in einem gewissen Maße möglich ist. Vorteilhaft sind mehrere flexible Elemente entlang der zentralen Zuführungsleitung angeordnet. Durch die Führung über das flexible Element bzw. die flexiblen Elemente ist sichergestellt, dass der Kolben nur eine exakt lineare Bewegung entlang der Achse des Gehäuses, bzw. der zentralen Zuführungsleitung, ausführen kann.

Die Ausbildung von zwei Hohlräumen innerhalb des Aktuatorgehäuses, die für die doppeltwirksame Kolbenbewegung notwendig ist, wird durch ein weiteres flexibles Balgsystem sichergestellt, welches die zylindrische Aufweitung des Kolbens mit der Endplatte oder mit dem Aktuatorgehäuse gasdicht verbindet. Dadurch werden innerhalb des Aktuators zwei Hohlräume geschaffen.

Der erste Hohlraum für das erste fluide Medium wird durch den mittleren Teil der Endplatte, das zweite Balgsystem sowie der im Wesentlichen zylindrischen Aufweitung des Kolbens und der inneren Kolbenfläche begrenzt. Eine Abführungsleitung für das erste Medium ist in der Endplatte vorgesehen.

Der zweite Hohlraum für das zweite fluide Medium wird begrenzt durch den äußeren Teil der Endplatte, der äußeren Gehäusewand, der Stirnplatte, dem ersten Balgsystem, der äußeren Kolbenfläche und gegebenenfalls einem Teil der im Wesentlichen zylindrischen Aufweitung des Kolbens und dem zweiten flexiblen Balgsystem.

Neben der zentralen Zuführung für das erste fluide Medium befindet sich dementsprechend der Auslass für das erste fluide Medium im mittleren Teil der Endplatte, während die Zuführung und der Auslass für das zweite Medium vorteilhaft im äußeren Bereich der Endplatte oder sogar in dem Aktuatorgehäuse angeordnet sein können.

Die flexiblen Elemente dürfen keine geschlossene Fläche zwischen der zentralen Zuführungsleitung und der im Wesentlichen zylindrischen Aufweitung des Kolbens bilden, sondern weisen zumindest Durchbrüche bzw. Öffnungen auf, durch die das erste fluide Medium, welches durch die zentrale Zuführung gelangt, entlang des Zwischenraums zwischen der zentralen Zuführung und der zylindrischen Aufweitung des Kolbens in Richtung Endplatte strömen kann. Die Geometrie und Anzahl der Öffnungen sind einerseits so bemessen, dass ein schneller Medienaustausch stattfinden kann, auf der anderen Seite jedoch die Stabilität und die Funktion der Abstandseinhaltung und Führung der zylindrischen Aufweitung des Kolbens entlang der zentralen Zuführungsleitung nicht gefährdet sind.

In der einfachsten Ausführung eines flexiblen Elementes besteht dies aus einem elastischen Band. Der Einsatz von wenigstens drei elastischen Bändern, die in nahezu gleichem Abstand radial zwischen der zentralen Zuführung des ersten Mediums und der im Wesentlichen zylindrischen Aufweitung des Kolbens angeordnet sind, kann ausreichen, um die geforderte Zentrierung der im Wesentlichen zylindrischen Aufweitung des Kolbens um die zentrale Zuführungsleitung sicherzustellen und gleichzeitig die notwendige lineare Bewegung des Kolbens entlang der zentralen Zuführungsleitung zu ermöglichen. Eine weitere Ausgestaltung wäre beispielsweise ein scheibenförmiges, elastisches Element.

Eine besonders vorteilhafte Ausgestaltung des elastischen Elements sieht ein scheibenförmiges elastisches Element vor, welches wenigstens zwei Knickungen aufweist, und somit ähnlich wie ein Balg aufgebaut ist und daher besonders einfach eine laterale Bewegung zulässt. Die Wirkungsweise des erfindungsgemäßen Aktuators ist wie folgt: Für eine positive Bewegungsrichtung des Kolbens wird das erste fluide Medium über die zentrale Zuleitung in den Aktuator geleitet. Die Ableitung des ersten Mediums kann dabei geschlossen oder zumindest reduziert werden, so dass sich in Summe ein positiver Druck aufbaut. Wenn sich der Druck im Raum für das erste Medium erhöht, wird der Kolben von der Endplatte weg und aus dem Aktuator hinausgedrückt. Sofern der Auslass für das zweite Medium geöffnet ist, kann das zweite fluide Medium gleichzeitig aus dem Raum für das zweite Medium über die Ableitung aus dem Aktuator herausgedrückt werden.

Umgekehrt wird für eine negative Bewegung des Kolbens aktiv das zweite fluide Medium in den äußeren, durch die Gehäusewand und die zylindrische Aufweitung des Kolbens gebildeten Ring des Aktuator eingeleitet, so dass der Kolben, insbesondre die zylindrische Aufweitung, von der Stirnseite weggedrückt wird. Der Raum für das erste fluide Medium wird dabei zusammengedrückt und das erste Medium wird zumindest teilweise über die Ableitung aus dem Aktuator entfernt.

Bei Anwendungen, bei denen Neutronenflüsse eine Rolle spielen, kann sich die Notwendigkeit einer Kühlung für den Aktuator ergeben. In einer Ausgestaltung des Verfahrens wird in einem solchen Fall das erste und/oder zweite Medium gleichzeitig als Kühlmedium eingesetzt. So kann sichergestellt werden, dass egal ob eine positive oder negative Bewegung des Kolbens erwünscht ist, immer ein gewisser Medienfluss durch den Aktuator und damit ein Kühleffekt erfolgt. Das bedeutet beispielsweise, dass für eine Druckerhöhung des ersten Mediums die Ableitung desselben nur reduziert werden darf, um einen, wenn auch geringen, Mediendurchfluss zu garantieren. In dem Fall, in dem auch das zweite Medium als Kühlmittel fungiert, kann beispielsweise die Erhöhung des ersten Mediums auch gegen einen geringen Druck (z. B. 0,5 bar) des zweiten Mediums erfolgen, der dadurch erreicht wird, dass trotz einer gewünschten positiven Bewegung das zweite Medium aktiv in den Aktuator eingeleitet wird.

In einer vorteilhaften Ausführung des Aktuators ist das Gehäuse des Aktuators selbst als Zylinder ausgestaltet. Die zentrale Zuführungsleitung für das erste Medium ist insofern eine axiale Zuführungsleitung. Ein zylindrisches Gehäuse ist einfach herzustellen, weist weniger Dichtungsprobleme als ein quaderförmiges Gehäuse auf, und ist strömungstechnisch besser geeignet, fluide Medien in seinem Inneren schnell zu bewegen. Ferner lässt sich so der äußere Raum für das zweite Medium volumenmäßig minimieren, was ebenfalls für eine schnelle Steuerung vorteilhaft ist.

Eine weitere vorteilhafte Ausgestaltung des Aktuators sieht vor, dass die im Wesentlichen zylindrische Aufweitung des Kolbens über eine senkrecht zur Achse stehende Scheibe mit dem Kolben verbunden ist. Der Vorteil dieser senkrecht angeordneten Scheibe ist, dass sie eine besonders große Angriffsfläche für sowohl das erste, als auch das zweite Medium darstellt, und somit über eine Druckerhöhung eines der beiden Medien eine schnelle Umsetzung in Bewegungsenergie möglich ist.

Vorteilhaft ist auch die im Wesentlichen zylindrische Aufweitung des Kolbens als zylindrische Ausführung vorgesehen. Dadurch können identische flexible Elemente entlang der axialen Zuführungsleitung eingesetzt werden, da der zu überbrückende Abstand zwischen der zentralen Zuführungsleitung und der zylindrischen Aufweitung jeweils identisch ist.

In einer weiteren vorteilhaften Ausführung des Aktuators ist das flexible Element am Ende der im Wesentlichen zylindrischen Aufweitung des Kolbens, bzw. am Anfang der zentralen Zuführungsleitung, vorgesehen. Ein solches flexibles Element an dieser Stelle und die Führung des Kolbens an der Stirnseite ermöglichen vorteilhaft eine nahezu exakt lineare Bewegung des Kolbens.

In einer vorteilhaften Ausführung des Aktuators sind flexible Elemente an wenigstens zwei Stellen der zentralen Zuführungsleitung vorgesehen. Insbesondere vorteilhaft ist die Anordnung eines weiteren flexiblen Elements am Ende der axialen Zuführungsleitung. Allein über diese beiden Elemente kann eine sichere Führung des Kolbens im Inneren des Aktuatorgehäuses gewährleistet werden.

Je nach Anforderungen kann ein Fachmann die optimale Anzahl der flexiblen Elemente wählen. Anstelle eines scheibenförmigen Elementes können natürlich auch zwei oder mehrere elastische, radial angeordnete Bänder die Aufgabe des flexiblen Elementes übernehmen.

In einer sehr einfachen Ausführung der Erfindung umfasst das flexible Element wenigstens zwei elastische Federn oder Bänder, die radial um die zentrale Zuführung zwischen dieser und der im Wesentlichen zylinderförmigen Aufweitung des Kolbens angeordnet sind. Die Federn halten die im Wesentlichen zylinderförmige Aufweitung des Kolbens radial in gleichem Abstand von der zentralen Zuführung und lassen insofern nur eine Bewegung des Kolbens entlang der Achse der zentralen Zuführung zu.

Die Größe der maximalen Auslenkung des Kolbens bestimmt sich einerseits durch die Elastizität des flexiblen Elements und ferner bauartbedingt durch den freien Raum, den der Kolben im Inneren des Aktuatorgehäuses einnehmen kann. Für die Anwendung bei den ITER-Experimenten wird beispielsweise eine Auslenkung der Kolbenstange durch den Aktuator im Bereich von typischerweise -1 bis +2 mm angestrebt.

In einer weiteren vorteilhaften Ausführung des Aktuators ist das flexible Element in Form eines scheibenförmigen Elementes mit einer zentralen Aussparung ausgeführt, welches mit seinem inneren Durchmesser die zentrale Zuführung kontaktiert und mit seinem äußeren Durchmesser die im Wesentlichen zylinderförmige Aufweitung des Kolbens. Dieses Element kann sich vorteilhaft ähnlich wie ein Faltenbalg "ziehharmonikaartig" zusammenfalten. Dadurch wird in gewissen Grenzen die lineare Bewegung des Kolbens entlang der Achse der zentralen Zuführung ermöglicht, ohne dass der radiale Abstand beeinflusst wird. Für den Druckausgleich und für den Transport des ersten Mediums innerhalb des ersten Raumes weisen diese flexiblen Elemente entsprechende Öffnungen auf, die einen raschen Stoffaustausch ermöglichen, um so schnelle Schaltzeiten des Aktuators zu ermöglichen.

Als Material für das flexible Element sind insbesondere eine Titanlegierung (Ti6A1-4V), nichtrostender Stahl 316 L(N) oder auch Alloy 718 geeignet. Die wichtigen Materialeigenschaften für einen Einsatz als flexibles Element in der Erfindung sind dabei ein nicht zu hohes Elastizitätsmodul, hohe zulässige Spannung und gute Schweißfahigkeit.

Für den Einsatzbereich bei hohen Temperaturen oberhalb von 80 °C sind als erstes oder zweites fluides Medium insbesondere gasartiges Helium oder Argon geeignet. Für schnelle Schalt- bzw. Ansprechzeiten des Aktuators hat es sich als günstig herausgestellt, wenn als erstes und/oder zweites fluides Medium nicht kompressible Medien eingesetzt werden. Demgegenüber sind als erstes oder zweites fluides Medium auch Wasser oder Öl geeignet, wenn die Einsatztemperaturen unterhalb von 80°C liegen.

In einer weiteren vorteilhaften Ausgestaltung des Aktuators weist dieser Mittel zur Überprüfung der Gasdichtigkeit zwischen dem zweiten Medium und dem Vakuum auf. Dies ist insbesondere notwenig, wenn mit Tritium haltiger Atmosphäre gegen Vakuum gearbeitet wird. In diesem Fall ist das erste Balgsystem als doppeltes Balgsystem ausgeführt. Im Inneren dieses doppelten Balgsystems befindet sich eine Art Prüfgas. Das doppelte Balgsystem ist über ein Leitungssystem verbunden, welches von der Stirnseite her in das Innere des doppelten Balgsystems hineinreicht. Durch eine Überprüfung des Prüfgases kann somit schnell erfasst werden, falls eine Undichtigkeit zwischen den Hohlräumen des Vakuums und des zweiten Mediums auftreten sollte.

### Spezieller Beschreibungsteil

Nachfolgend wird die Erfindung anhand einiger Figuren und Ausführungsbeispiele näher erläutert, ohne dass dadurch eine Einschränkung des Schutzbereiches bewirkt werden soll. In den Figuren bedeuten:
- 1: Aktuatorgehäuse mit Endplatte (EP) und Stirnplatte (SP)
- 2: Kolben mit damit verbundener Kolbenstange (KS)
- 3: zweites Balgsystem zur Abdichtung zwischen dem ersten und dem zweiten Medium
- 4: Hohlraum für das zweite fluide Medium
- 5: Hohlraum für das erste fluide Medium
- 6: flexibles Element
- 7: erstes Balgsystem zur Abdichtung zwischen dem zweiten Medium und der Umgebung auf der Kolbenseite, kann gegebenenfalls doppelwandig ausgeführt sein

- M1, M2: erstes und zweites fluides Medium
- M3: Prüfgas
- R: Reibungsfläche

Es zeigen:
- Figur 1:: doppeltwirkender Zylinder aus [1]
- Figur 2:: einfach wirkender Aktuator aus einer unveröffentlichten ITER Präsentation
- Figur 3:: Ausführungsform des erfindungsgemäßen Aktuators
- Figur 4:: Ausführungsform des erfindungsgemäßen Aktuators mit Prüfgas
- Figur 5:: verschiedene Ausführungsformen des erfindungsgemäßen flexiblen Elements
- Figur 6:: Anwendungsbeispiel für den erfindungsgemäßen Aktuator zur Steuerung eines Shutters für ITER Experimente

In der Figur 5 ist das Funktionsprinzip der erfindungsgemäßen flexiblen Elemente dargestellt. Die flexiblen Elemente (6) insbesondere in Form von Bändern, Federn, Segmenten oder scheibenförmigen Elementen mit und ohne Knickung, verbinden die zentrale Zuführungsleitung (3) mit der im Wesentlichen zylindrischen Aufweitung des Kolbens (2). Sie dienen einerseits der Zentrierung der im Wesentlichen zylindrischen Aufweitung des Kolbens um die zentrale Zuführungsleitung, lassen jedoch auf Grund ihrer Elastizität eine Lateralbewegung zu.

Denkbare und geeignete Formen für die erfindungsgemäßen flexiblen Elemente sind beispielsweise elastische Bänder, vorgebogene Federn oder scheibenförmige Elemente mit und ohne Knickungen.

Ein mögliches Einsatzgebiet des erfindungsgemäßen Aktuators wird in Figur 6 gezeigt. Der Aktuator wird zur Steuerung eines Shutters im Rahmen eines ITER Experiments eingesetzt. Die Umgebungsbedingungen auf der Kolbenseite sind extrem: Temperaturen bis 400 °C, Ultrahochvakuum <10⁻⁶ Pa, thermische Strahlung sowie elektromagnetische Felder und Neutronenflüsse. Der erfindungsgemäße Aktuator ist in der Lage, den Shutter innerhalb von ca. 0,7 Sekunden zu öffnen oder zu schließen. Die spezielle Ausgestaltung des 1 Meter langen Shutters ermöglicht bei einer Hubbewegung des Aktuators von nur 2 mm eine Öffnung des Shutters von ca. 50 mm.

### In der Anmeldung zitierte Literatur

[1] Sadakov, S, Baross T, Biel W, Borsuk V, Hawkes N, von Hellermann M, Gille P, Kiss G, Koning J, Knaup M et al.; "Conceptual design of the ITER upper port plug for charge exchange diagnostic", Fusion Engeneering and Design 84 (2009) 1671-1675.

## Patentansprüche

1. Linearer Antrieb
- mit einem Gehäuse (1) mit einer Endplatte (EP) und einer Stirnplatte (SP),
- mit einem im Inneren des Gehäuses beweglich angeordneten und mit einer Kolbenstange (KS) verbundenen Kolben (2),
- wobei die mit dem Gehäuse (1) fest verbundene Endplatte (EP) eine zentrale Zuführung für ein erstes Medium (M1) aufweist, welche in das Innere des Gehäuses hineinreicht,
- wobei die Endplatte (EP) oder das Gehäuse (1) ein Mittel zur Abführung für das erste fluide Medium (M1) und Mittel zur Zu- und Abführung für ein zweites fluides Medium (M2) aufweisen,
- wobei die mit dem Gehäuse (1) fest verbundene Stirnplatte (SP) eine Öffnung zur Durchführung der Kolbenstange (KS) aus dem Gehäuse (1) heraus aufweist, und wobei die Stirnplatte (SP) gegenüber dem beweglichen Kolben (2) durch ein erstes Balgsystem (7) abgedichtet ist,
- wobei der Kolben (2) im Inneren des Gehäuses (1) eine im Wesentlichen zylindrische Aufweitung aufweist, die um die zentrale Zuführung angeordnet ist, **dadurch gekennzeichnet,**
- **dass** wenigstens ein flexibles Element (6) die im Wesentlichen zylindrische Aufweitung des Kolbens (2) und die zentrale Zuführungsleitung verbindet, um eine lineare Bewegung des Kolbens (2) innerhalb des Gehäuses (1) zu ermöglichen, ohne dass es zu einer Verdrehung des Kolbens (2) oder zu einem Kippen innerhalb des Gehäuses (1) kommen kann, und
- **dass** ein zweites Balgsystem (3) derart zwischen der im Wesentlichen zylindrischen Aufweitung des Kolbens (2) und der Endplatte (EP) oder dem Gehäuse (1) angeordnet ist, dass dadurch im Inneren des Aktuators zwei gasdicht voneinander getrennte Hohlräume (4, 5) ausgebildet sind,
- wobei die Mittel zur Zu- und Abführung für das erste fluide Medium (M1) mit dem ersten Hohlraum (5), und die Mittel zur Zu- und Abführung für das zweite fluide Medium (M2) mit dem zweiten Hohlraum (4) verbunden sind.

2. Linearer Antrieb nach Anspruch 1, **dadurch gekennzeichnet,**
**dass** das zweite Balgsystem (3) zwischen der im Wesentlichen zylindrischen Aufweitung des Kolbens (2) und der Endplatte (EP) des Aktuators ausgebildet ist.

3. Linearer Antrieb nach Anspruch 1 bis 2, **dadurch gekennzeichnet,**
**dass** das zweite Balgsystem (3) die im Wesentlichen zylindrische Aufweitung des Kolbens (2) nahe der Kolbenstange (KS) kontaktiert.

4. Linearer Antrieb nach Anspruch 1 bis 3, **dadurch gekennzeichnet,**
**dass** wenigstens zwei flexible Elemente die im Wesentlichen zylindrische Aufweitung des Kolbens (2) und die zentrale Zuführungsleitung an unterschiedlichen Stellen der zentralen Zuführungsleitung verbinden.

5. Linearer Antrieb nach Anspruch 1 bis 4, **dadurch gekennzeichnet,**
**dass** die flexiblen Elemente (6) als elastische Bänder ausgebildet sind.

6. Linearer Antrieb nach Anspruch 1 bis 4, **dadurch gekennzeichnet,**
**dass** die flexiblen Elemente (6) scheibenförmig ausgebildet sind und jeweils wenigstens eine Falte aufweisen.

7. Linearer Antrieb nach Anspruch 6, **dadurch gekennzeichnet,**
**dass** die flexiblen Elemente (6) Öffnungen zur Durchleitung eines fluiden Mediums aufweisen.

8. Linearer Antrieb nach Anspruch 1 bis 7, **dadurch gekennzeichnet,**
**dass** die im Wesentlichen zylindrische Aufweitung des Kolbens (2) eine zylindrische Form aufweist, die über eine senkrecht zur Kolbenstange (KS) angeordnete Scheibe mit dieser verbunden ist.

9. Linearer Antrieb nach Anspruch 1 bis 8, **dadurch gekennzeichnet,**
**dass** das Gehäuse des Aktuators (1) zylindrisch ausgestaltet ist.

10. Linearer Antrieb nach Anspruch 1 bis 9, **dadurch gekennzeichnet,**
**dass** alle Mittel zur Zu- und Abführung für die beiden fluiden Medien (M1, M2) an der Endplatte (EP) angeordnet sind.

11. Linearer Antrieb nach Anspruch 1 bis 10,
mit einem doppelwandig ausgeführten ersten Balgsystem (7), welches über eine von der Stirnseite in das Innere des Balgsystems mündende Leitung mit Prüfgas beaufschlagt werden kann.

## Claims

1. Linear drive
- with a casing (1) with an end plate (EP) and a faceplate (SP),
- with a piston (2) arranged movably inside the casing and connected to a piston rod (KS),
- the end plate (EP), which is fixedly connected to the casing (1), having a central inlet reaching into the interior of the casing for admitting a first medium (M1),
- the end plate (EP) or the casing (1) having a means for discharging the first fluid medium (M1) and means for admitting and discharging a second fluid medium (M2),
- the faceplate (SP), which is fixedly connected to the casing (1), having a leadthrough opening for leading the piston rod (KS) out from the casing (1), and the faceplate being sealed with respect to the movable piston (2) by a first bellows system (7),
- the piston (2) having, inside the casing (1), a substantially cylindrical extension arranged around the central inlet,
**characterized in that**
- at least one flexible element (6) connects the substantially cylindrical extension of the piston (2) to the central admission conduit to allow the piston (2) to move linearly inside the casing (1) while preventing the piston (2) from twisting or tilting inside the casing (1), and
- **in that** a second bellows system (3) is arranged between the substantially cylindrical extension of the piston (2) and the end plate (EP) or casing (1) thus forming two chambers (4, 5) gastightly separated from each other in the interior of the actuator,
- the means for admitting and discharging the first fluid medium (M1) being connected to the first chamber (5) and the means for admitting and discharging the second fluid medium (M2) being connected to the second chamber (4).

2. Linear drive according to Claim 1, **characterized in that**
the second bellows system (3) is formed between the substantially cylindrical extension of the piston (2) and the end plate (EP) of the actuator.

3. Linear drive according to Claims 1 and 2, **characterized in that**
the second bellows system (3) contacts the substantially cylindrical extension of the piston (2) at a point close to the piston rod (KS).

4. Linear drive according to Claims 1 to 3, **characterized in that**
at least two flexible elements connect the substantially cylindrical extension of the piston (2) to the central admission conduit at different points on the central admission conduit.

5. Linear drive according to Claims 1 to 4, **characterized in that**
the flexible elements (6) are formed as elastic strips.

6. Linear drive according to Claims 1 to 4, **characterized in that**
the flexible elements (6) are formed as discs, and each have at least one fold.

7. Linear drive according to Claim 6, **characterized in that**
the flexible elements (6) have openings allowing a fluid medium to pass through.

8. Linear drive according to Claims 1 to 7, **characterized in that**
the substantially cylindrical extension of the piston (2) is in the form of a cylinder connected to the piston rod (KS) by a disc arranged perpendicularly to the latter.

9. Linear drive according to Claims 1 to 8, **characterized in that**
the configuration of the casing of the actuator (1) is cylindrical.

10. Linear drive according to Claims 1 to 9, **characterized in that**
all the means for admitting and discharging the two fluid media (M1, M2) are arranged at the end plate (EP).

11. Linear drive according to Claims 1 to 10,
with a double-walled first bellows system (7) which can be inflated with test gas via a conduit communicating with the interior of the bellows system from the faceplate end.

## Revendications

1. Entraînement linéaire comprenant
- un carter (1) pourvu d'une plaque d'extrémité (EP) et d'une plaque frontale (SP),
- un piston (2) disposé de manière mobile à l'intérieur du carter et relié à une tige de piston (KS),
- sachant que la plaque d'extrémité (EP) reliée de manière fixe au carter (1) présente une arrivée centrale destinée à un premier milieu (M1), laquelle parvient à l'intérieur du carter,
- sachant que la plaque d'extrémité (EP) ou le carter (1) présentent un moyen d'évacuation destiné au premier milieu fluide (M1) et des moyens d'arrivée et d'évacuation destinés à un deuxième milieu fluide (M2),
- sachant que la plaque frontale (SP) reliée de manière fixe au carter (1) présente une ouverture servant au passage de la tige de piston (KS) en dehors du carter (1), et
sachant que la plaque frontale est rendue étanche par rapport au piston (2) mobile par un premier système à soufflet (7),
- sachant que le piston (2) présente à l'intérieur du carter (1) un évasement essentiellement cylindrique, qui est disposé autour de l'arrivée centrale, **caractérisé en ce**
- **qu'**au moins un élément flexible (6) relie l'évasement essentiellement cylindrique du piston (2) et la conduite d'arrivée centrale afin de permettre un mouvement linéaire du piston (2) à l'intérieur du carter (1) sans en arriver à une torsion du piston (2) ou à un basculement à l'intérieur du carter (1), et
- **qu'**un deuxième système à soufflet (3) est disposé de telle manière entre l'évasement essentiellement cylindrique du piston (2) et la plaque d'extrémité (EP) ou le carter (1) que de ce fait deux espaces creux (4, 5) séparés l'un de l'autre de manière étanche aux gaz sont réalisés à l'intérieur de l'actionneur,
- sachant que les moyens d'arrivée et d'évacuation destinés au premier milieu fluide (M1) sont reliés au premier espace creux (5) et que les moyens d'arrivée et d'évacuation destinés au deuxième milieu fluide (M2) sont reliés au deuxième espace creux (4).

2. Entraînement linéaire selon la revendication 1, **caractérisé en ce**
**que** le deuxième système à soufflet (3) est réalisé entre l'évasement essentiellement cylindrique du piston (2) et la plaque d'extrémité (EP) de l'actionneur.

3. Entraînement linéaire selon la revendication 1 à 2, **caractérisé en ce**
**que** le deuxième système à soufflet (3) établit un contact avec l'évasement essentiellement cylindrique du piston (2) à proximité de la tige de piston (KS).

4. Entraînement linéaire selon la revendication 1 à 3, **caractérisé en ce**
**qu'**au moins deux éléments flexibles relient l'évasement essentiellement cylindrique du piston (2) et la conduite d'arrivée centrale en divers emplacements de la conduite d'arrivée centrale.

5. Entraînement linéaire selon la revendication 1 à 4, **caractérisé en ce**
**que** les éléments flexibles (6) sont réalisés sous la forme de bandes élastiques.

6. Entraînement linéaire selon la revendication 1 à 4, **caractérisé en ce**
**que** les éléments flexibles (6) sont réalisés sous la forme de disques et présentent respectivement au moins un pli.

7. Entraînement linéaire selon la revendication 6, **caractérisé en ce**
**que** les éléments flexibles (6) présentent des ouvertures servant à acheminer un milieu fluide.

8. Entraînement linéaire selon la revendication 1 à 7, **caractérisé en ce**
**que** l'évasement essentiellement cylindrique du piston (2) présente une forme cylindrique, qui est reliée par l'intermédiaire d'un disque disposé de manière perpendiculaire par rapport à la tige de piston (KS) à celle-ci.

9. Entraînement linéaire selon la revendication 1 à 8, **caractérisé en ce**
**que** le carter de l'actionneur (1) est configuré de manière cylindrique.

10. Entraînement linéaire selon la revendication 1 à 9, **caractérisé en ce**
**que** tous les moyens d'arrivée et d'évacuation destinés aux deux milieux fluides (M1, M2) sont disposés au niveau de la plaque d'extrémité (EP).

11. Entraînement linéaire selon la revendication 1 à 10,
comprenant un premier système à soufflet (7) réalisé de manière à présenter une double paroi, lequel peut être soumis à l'action d'un gaz témoin par l'intermédiaire d'une conduite débouchant à l'intérieur du système à soufflet depuis le côté frontal.
